# DEMANDE DE BREVET EUROPEEN

(11) **EP 4 775 793 A1**
(43) Date de publication de la demande: **15.07.2026**
(21) Numéro de dépôt: 25204750.1
(22) Date de dépôt: 25.09.2025
(51) Int. Cl.: E06B 9/17, E06B 9/72

(54) **ENSEMBLE D'ALIMENTATION D'UN DISPOSITIF OCCULTANT ET DISPOSITIF OCCULTANT**

(30) Priorité: 27.09.2024 FR 2410390
(71) Demandeur: Profalux Industrie, 74300 Thyez (FR)
(72) Inventeur: LAPELLEGERIE, Frédéric, 74130 AYZE (FR); MARTINEZ, Alexandre, 74800 AMANCY (FR)
(74) Mandataire: Cabinet Beau de Loménie

(57) **Abrégé**

Ensemble d'alimentation d'un dispositif occultant comprenant une batterie destinée à être connectée à un panneau photovoltaïque, un caisson définissant un volume interne comprenant une paroi arrière intégrant un bord arrière comprenant une première encoche, un module électrique comprenant un premier et deuxième connecteur, et un moyen intermédiaire permettant de relier électriquement les connecteurs entre eux, les connecteurs et le moyen intermédiaire étant destinés à être solidaires pour former un module électrique destiné à être solidarisé à la paroi arrière, le moyen intermédiaire comprenant une surface de contact, le premier connecteur comprenant une première surface d'arrêt, la surface de contact et la première surface d'arrêt étant parallèles l'une de l'autre et positionnées de part et d'autre de la paroi arrière lorsque le module électrique est solidarisé à la paroi arrière, le premier connecteur s'étendant au sein la première encoche.

## Description

L'invention a trait au domaine technique des dispositifs occultants à enroulement motorisé pour une baie, et en particulier des dispositifs occultants comprenant une batterie, par exemple alimentée par le biais d'un panneau photovoltaïque.

L'expression « élément occultant » fait référence à tout dispositif à enroulement, apte à s'étendre devant une baie de sorte à assurer une protection contre la lumière et/ou température (chaleur et froid) et/ou effraction. Ainsi, un tel élément occultant inclut, par exemple, un volet, un store, un rideau souple ou un brise-soleil orientable.

Dans toute la suite du présent texte, les termes « dispositif occultant », « dispositif occultant motorisé » ou « dispositif occultant à enroulement motorisé » font tous indistinctement référence à un dispositif occultant à enroulement motorisé comprenant une batterie alimentée par le biais d'un panneau photovoltaïque.

De manière générale, et comme il peut être observé sur la figure 1, un dispositif occultant 100 comprend une partie mécanique, incluant un caisson 101 et un élément occultant (non visible). Typiquement, l'élément occultant s'enroule et se déroule sur un axe longitudinal pivotant par rapport au caisson, et une partie actionnante (non visible) permettant la mise en mouvement de l'élément occultant.

Usuellement, le caisson 101 se présente sous la forme d'une boîte sensiblement parallélépipédique et présente une face avant (non visible) pourvue d'un panneau photovoltaïque (non visible), ainsi qu'une face arrière 102, opposée à la face avant (non visible), destinée à permettre la mise en place du dispositif occultant sur un support (non visible), par exemple un mur ou une cloison ou tout autre support entourant une baie.

Généralement, le caisson présente une cavité, permettant de recevoir notamment l'élément occultant et la partie actionnante, la partie actionnante intégrant un motoréducteur.

Il est bien connu d'utiliser des dispositifs occultants présentant une alimentation autonome, c'est-à-dire fonctionnant par le biais d'une batterie, placée dans le caisson, et connectée au motoréducteur. Une telle solution permet l'actionnement de l'élément occultant sans nécessiter de connexion au réseau électrique conventionnel par l'intermédiaire de câbles. une telle absence de câblage simplifie l'installation et l'intégration du dispositif occultant sur le support. Il est ainsi possible de mettre en place facilement le dispositif occultant, quelle que soit la localisation choisie, sans qu'il ne soit contraint par le réseau électrique existant.

De manière à pouvoir faire un usage régulier du dispositif occultant 100 sans devoir recharger la batterie par une connexion filaire au réseau électrique, il est connu de munir le caisson d'une cellule photovoltaïque. Aussi, l'utilisation de l'énergie solaire, renouvelable, permet à l'utilisateur de limiter sa consommation électrique.

Le couplage de la cellule photovoltaïque avec une batterie permet ainsi de stocker l'énergie produite, offrant une autonomie accrue au dispositif occultant. Une telle capacité de stockage permet au dispositif occultant de fonctionner même en l'absence de lumière directe du soleil, rendant possible l'utilisation indépendamment des conditions météorologiques ou de l'heure de la journée.

La mise en œuvre d'un dispositif occultant 100 avec une alimentation autonome présente notamment pour inconvénient qu'un défaut sur la batterie la rendant inopérante a pour conséquence d'empêcher l'actionnement de l'élément occultant.

Un tel défaut peut être rencontré si la batterie est déchargée, par exemple si l'élément occultant est actionné de nombreuses fois, et que dans le même temps, un déficit d'ensoleillement empêche la recharge de la batterie.

Un tel défaut peut également survenir en cas de dysfonctionnement de la batterie, par exemple si la batterie a atteint sa fin de vie. Une batterie ayant en général une durée de vie plus courte que celle des autres éléments constitutifs du dispositif occultant 1, l'utilisateur a de fortes probabilités d'être confronté à un tel problème.

Pour pallier les inconvénients décrits ci-dessus, les dispositifs occultants sont pourvus d'un moyen de connexion de maintenance 103, également dénommé « prise de maintenance ». Ce moyen de connexion 103 permet le branchement d'une fiche reliée à une source externe d'énergie électrique pour recharger la batterie, ou à une batterie de secours, dans le cas où la batterie du dispositif occultant est hors d'usage.

Typiquement, et comme il peut être constaté sur la figure 1, de tels connecteurs de maintenance sont positionnés sur la face arrière 102 du caisson 101 et sont orientés vers le bas de manière à faciliter le branchement d'une fiche (non représentée sur la figure).

En général, les connecteurs de maintenance prennent la forme d'un boîtier au sein duquel sont logés des connecteurs et des câbles, qui traversent la paroi arrière du caisson.

Comme il peut être observé sur les figures, les connecteurs connus jusqu'à présent font saillie de la face arrière 102 en présentant un encombrement trop important, ce qui gêne la fixation du dispositif occultant 100 sur le support.

L'invention se propose de répondre aux inconvénients précités.

Un premier objet est de proposer un ensemble d'alimentation comprenant un connecteur permettant le branchement d'une source d'énergie électrique.

Un deuxième objet est de proposer un ensemble d'alimentation comprenant un tel connecteur, le connecteur présentant un encombrement réduit par rapport aux connecteurs de l'art antérieur.

Un troisième objet est de proposer un dispositif occultant muni d'un tel ensemble d'alimentation.

A ce titre, il est prévu en premier lieu, un ensemble d'alimentation d'un dispositif occultant à enroulement motorisé pour baie, l'ensemble d'alimentation comprenant une batterie destinée à être connectée à un panneau photovoltaïque, un caisson définissant un volume interne et comprenant une paroi arrière munie d'une première encoche, un module électrique comprenant un premier connecteur, un deuxième connecteur destiné à être connecté à la batterie, et un moyen intermédiaire permettant de relier électriquement les connecteurs entre eux, les connecteurs et le moyen intermédiaire étant destinés à être solidaires entre eux et à la paroi arrière, le moyen intermédiaire comprenant une surface de contact, le premier connecteur comprenant une première surface d'arrêt, la surface de contact et la première surface d'arrêt étant parallèles l'une de l'autre, et positionnées de part et d'autre de la paroi arrière, lorsque le module électrique est solidarisé à la paroi arrière, le premier connecteur s'étendant au sein la première encoche.

Avantageusement, la première encoche comprend une zone d'appui, le connecteur comprenant un corps intégrant une première languette, une première surface d'arrêt étant ménagée sur la première languette, la languette s'appuyant sur la zone d'appui lorsque le module est solidarisé à la paroi arrière.

Selon un aspect, la paroi arrière comprend un bord latéral comprenant une deuxième encoche, une deuxième surface d'arrêt, s'étendant parallèlement à la surface de contact, la deuxième surface d'arrêt et la surface de contact sont parallèles l'une par rapport à l'autre, lorsque le module électrique est fixé à la paroi arrière, la surface de contact et la deuxième surface d'arrêt se trouvent de part et d'autre de la paroi arrière.

Dans des modes de réalisation, la deuxième encoche définit un pourtour formant un U.

Avantageusement, lorsque le module électrique est solidarisé à la paroi arrière, le moyen intermédiaire définit une première partie, et une deuxième partie, la première partie et la deuxième partie étant reliées par un premier coude de sorte à former dans un plan longitudinal une forme de L.

Dans un mode de réalisation, un deuxième coude reliant le deuxième connecteur à la deuxième partie, le deuxième connecteur s'étendant principalement dans un plan différent du plan principal d'extension des parties.

Selon un aspect, la paroi arrière comprend une ouverture, le moyen intermédiaire intégrant un doigt, lorsque le module électrique est solidaire de la paroi arrière, le doigt est en insertion dans l'ouverture.

Avantageusement, le moyen intermédiaire comprend des pistes intégrées au sein du matériau formant le moyen intermédiaire.

Avantageusement, le moyen intermédiaire définit un conduit comprenant des câbles électriques.

Dans un mode de réalisation, l'ensemble d'alimentation un ensemble rallonge destinée être relié au deuxième connecteur par le biais d'un adaptateur, le deuxième connecteur comprenant un premier moyen d'encliquetage, l'adaptateur intégrant un deuxième moyen d'encliquetage apte à coopérer avec le premier moyen d'encliquetage.

Avantageusement, l'ensemble d'alimentation comprend un pont destiné à se connecter sur le premier connecteur, le pont présentant une première portion enfichable mâle, le premier connecteur intégrant une portion enfichable femelle complémentaire à la première portion enfichable, lorsque le premier connecteur est connecté au pont, la portion première enfichable étant en insertion dans la deuxième portion enfichable selon un ajustement serré de manière à rester solidaires l'une par rapport à l'autre.

Dans un exemple de réalisation, la première portion enfichable et la deuxième portion enfichable intègrent des moyens de détrompage complémentaires l'un de l'autre permettant l'insertion de la première portion enfichable dans la deuxième portion enfichable dans une unique position.

Il est prévu en deuxième lieu, un dispositif occultant un ensemble d'alimentation tel que présenté ci-dessus.

D'autres caractéristiques et avantages de l'invention apparaîtront plus clairement, et de manière concrète à la lecture de la description ci-après de modes de réalisation, donnée à titre d'exemple non limitatif, et faite en référence aux dessins annexés, dans lesquels :
[Fig. 1] La figure 1 représente de manière schématique une vue en perspective d'un ensemble d'alimentation selon l'art antérieur;
[Fig. 2] La figure 2 représente de manière schématique une vue en perspective d'un exemple de réalisation d'un ensemble d'alimentation, la paroi latérale étant non représentée afin de pouvoir distinguer un exemple d'une unité auxiliaire ;
[Fig. 3] La figure 3 représente de manière schématique une vue latérale d'un exemple de réalisation d'un ensemble d'alimentation, avec un encart représentant un détail d'un module ;
[Fig. 4] La figure 4 représente de manière schématique une vue partielle en perspective d'un détail de l'ensemble d'alimentation, observé de l'intérieur du caisson ;
[Fig. 5] La figure 5 représente une vue schématique latérale partielle de l'ensemble d'alimentation de la figure 2 ;
[Fig. 6] La figure 6 représente une vue schématique en coupe selon plan de coupe VI-VI de la figure 2 du détail D de l'ensemble d'alimentation ;
[Fig. 7] La figure 7 représente une vue schématique en perspective éclatée d'une unité auxiliaire;
[Fig. 8] La figure 8 représente une vue schématique en perspective d'un module électrique ;
[Fig. 9] La figure 9 représente une vue schématique d'une paroi arrière,
[Fig. 10] La figure 10 représente un plan électrique schématique d'un dispositif occultant mettant en œuvre l'ensemble d'alimentation.

L'on se réfère à la figure 2, et à la figure 10 représentant tous les deux un exemple de réalisation d'un dispositif occultant 1, permettant l'actionnement d'un élément occultant par l'intermédiaire d'un motoréducteur M (visible uniquement sur la figure 10).

Typiquement, le dispositif occultant 1 est destiné à être utilisé pour une baie (non représentée sur les figures), c'est-à-dire une lucarne pratiquée dans une façade, un mur, ou un toit. En général, une telle lucarne est munie d'une plaque translucide ou transparente, en verre ou en thermoplastique.

Dans les figures, l'élément occultant est un volet roulant (non visible sur les figures). Un volet roulant est en général composé de lames horizontales en métal ou en plastique articulées entre elles, de manière à pouvoir s'enrouler autour d'un axe (non visible sur les figures) actionné en rotation par le motoréducteur.

Dans d'autres modes de réalisation non représentés, l'élément occultant est une toile souple destinée à atténuer le rayonnement lumineux irradiant une baie. La toile est généralement réalisée en tissus, mais peut être également réalisée sous la forme d'un maillage fin en polymère, de sorte à constituer par exemple une moustiquaire ou un store. La toile est destinée à s'enrouler autour d'un axe actionné en rotation par le motoréducteur M.

Dans d'autres modes de réalisation non représentés, l'élément occultant comprend une pluralité de lames horizontales reliées entre elles par un système de transmission, en général des fils, ou chaînettes, de sorte à pouvoir être pivotées et ainsi régler de manière synchrone l'angle des lames, afin de pouvoir contrôler la quantité de lumière pénétrant la baie.

Comme il peut être observé sur les figures 2,3, et 10 le dispositif occultant 1 comprend un caisson 2 recevant un panneau photovoltaïque P (visible sur la figure 10). Un tel panneau photovoltaïque P permet de convertir l'énergie lumineuse reçue en énergie électrique, laquelle est transmise au motoréducteur M par l'intermédiaire d'une batterie B (visible uniquement sur la figure 10).

Dans toute la suite du présent texte, l'on définit par rapport au caisson 2 un repère orthogonal XYZ comprenant trois axes perpendiculaires deux à deux, à savoir :
- un axe X, confondu avec la direction générale d'extension du caisson 2, définissant une direction longitudinale ;
- un axe Y, définissant une direction transversale, horizontale, qui avec l'axe X définit un plan XY horizontal ;
- un axe Z, définissant une direction verticale, perpendiculaire au plan XY horizontal, les axes YZ définissant un plan transversal, les axes XZ définissant un plan vertical.

Tel que représenté sur les figures, le caisson 2 comprend avantageusement deux parois latérales 3, une paroi avant 4, une paroi supérieure 5 et une paroi arrière 6, en regard de la paroi avant 4. Les parois 3, 4, 5, 6 forment un boîtier, définissant un volume interne V. Un tel volume interne V permet notamment de loger l'élément occultant, la batterie B et le motoréducteur M.

Sans que cela soit représenté sur les figures, le motoréducteur M, le panneau photovoltaïque P et la batterie B sont commandés par un système de contrôle, dans le cas présent, intégré dans le motoréducteur M, permettant notamment de gérer l'interface entre les actions de l'utilisateur, la gestion de la charge de la batterie B et la commande du motoréducteur M.

Comme il peut être constaté sur la figure 2, le dispositif occultant 1 comprend un ensemble d'alimentation 7 intégrant le caisson 2, la batterie B et une unité auxiliaire 8.

Dans les modes de réalisation décrits, et comme visible sur la figure 10, le motoréducteur M, le panneau photovoltaïque P, la batterie B et l'unité auxiliaire 8 sont reliés entre eux en formant un chemin électrique C. Entre de tels composants, le chemin électrique C est réalisé par exemple par l'intermédiaire de câbles, des nappes de câbles ou des faisceaux de câbles.

L'unité auxiliaire 8 permet l'adjonction d'énergie électrique au motoréducteur lorsque la batterie B est déchargée ou défectueuse. Plus précisément, lorsque la batterie B n'est plus en mesure de fournir de l'énergie électrique au motoréducteur, l'utilisateur branche à l'unité d'alimentation 8 une batterie supplémentaire ou un câble secteur. Un tel branchement peut s'effectuer directement sur la batterie B dans le cas où l'on dispose d'un chargeur, ou sur le motoréducteur M pour son actionnement si l'on dispose d'une batterie de secours.

Comme illustré sur les figures, l'unité auxiliaire 8 comprend avantageusement un ensemble rallonge 41, un module électrique 12 et un pont 40.

Dans le mode de réalisation représenté, l'ensemble rallonge 41 permet de relier le module électrique 12 à la batterie B et/ou au motoréducteur M.

Dans le mode de réalisation représenté, le pont 40 fait notamment office de capuchon pour protéger la connexion électrique au module électrique 12.

Plus particulièrement, et comme il peut être observé sur la figure 10, le pont 40 est doté de conducteurs électriques, et permet de fermer le chemin électrique C. Dans une telle situation, le chemin électrique C est continu entre le panneau photovoltaïque P et la batterie B. En d'autres termes, le pont 40 joue un rôle d'interrupteur permettant de sectionner le chemin électrique.

Avantageusement, le pont 40 est disposé entre la batterie B et le motoréducteur M. Aussi, en présence du pont 40, le dispositif occultant 1 est apte à fonctionner puisque le chemin électrique C entre la batterie B est connecté au motoréducteur M. Dans une telle situation, en l'absence du pont 40, le chemin électrique C est ouvert, la batterie B ne peut plus fournir d'énergie, ce qui évite une décharge de la batterie avant le montage du dispositif occultant 1. A moins que de l'énergie soit délivrée par le biais de l'unité auxiliaire 8, le motoréducteur M ne peut pas fonctionner.

Sur la figure 2, l'unité électrique 8 est en configuration de fonctionnement. Dans une telle configuration, l'ensemble rallonge 41, le module électrique 12 et le pont 40 sont reliés mécaniquement et électriquement entre eux.

En configuration de fonctionnement, l'ensemble rallonge 41 s'étend avantageusement transversalement au sein du volume interne V. Le module électrique 12 est solidaire de la paroi arrière 6, et le pont 40 est connecté au module électrique 12 et s'étend principalement dans un plan transversal.

Sur la figure 7, l'unité électrique 8 est en configuration démontée. Dans une telle configuration, l'ensemble rallonge 41, le module électrique 12 et le pont 40 sont disjoints. Une telle configuration permet de limiter l'encombrement de l'unité auxiliaire 8, et facilite son stockage et son transport avant montage. En outre, le fait que le pont 40 et/ou l'ensemble rallonge 41 ne soient pas connectés sur le dispositif occultant 1 permet d'éviter de former le chemin électrique et de décharger la batterie B avant utilisation.

Dans le mode de réalisation représenté, l'ensemble rallonge 41 comprend un ensemble fiche 51 incluant une première fiche 66 permettant, par exemple, le raccordement de l'unité auxiliaire 8 au motoréducteur M et une deuxième fiche 67 permettant le raccordement de l'unité auxiliaire 8 à la batterie B du dispositif occultant 1.

Avantageusement, l'ensemble d'alimentation 7 comprend un adaptateur 49 permettant le raccordement du module électrique 12 à l'ensemble rallonge 41. L'ensemble fiche 51, et l'adaptateur 49 formant deux parties extrêmes de l'ensemble rallonge 41.

Dans le mode de réalisation représenté, le module électrique 12 comprend un premier connecteur 9 et un deuxième connecteur 10, reliés électriquement entre eux par un moyen intermédiaire 11, et mécaniquement solidaires entre eux, notamment lorsque l'unité auxiliaire 8 est en configuration montée.

Avantageusement, le premier connecteur 9 est destiné à être connecté à une source d'énergie externe. Le deuxième connecteur 10 est destiné à être connecté à la batterie B, par exemple via l'ensemble rallonge 41.

Dans le mode de réalisation représenté, le module électrique 12 est monobloc, les connecteurs 9, 10 sont fabriqués tous simultanément, par exemple par moulage sous injection. Une telle configuration permet de faciliter la fabrication du module électrique 12.

Dans des modes de réalisation non représentés, le module électrique 12 est réalisé en assemblant les connecteurs 9, 10 et le moyen intermédiaire 11 préalablement fabriqués séparément.

Dans le mode de réalisation représenté, le module électrique 8 est monobloc, de sorte que le moyen intermédiaire 11 et les connecteurs 9 et 10 sont solidaires dès la phase de fabrication. Un tel module électrique 8 est économique à obtenir.

Dans des modes de réalisation non représentés, le module électrique est obtenu par assemblage et solidarisation des connecteurs 9, 10 et du moyen intermédiaire 11 préalablement fabriqués.

Le module électrique 12 définit un chemin électrique continu s'étendant entre le premier connecteur 9 et le deuxième connecteur 10, et passant par le moyen intermédiaire 11.

Avantageusement, le moyen intermédiaire 11 se présente sous la forme d'un conduit creux ou goulotte, permettant de réaliser l'acheminement du courant électrique du premier connecteur 9 au deuxième connecteur 10.

Selon le mode de réalisation représenté, le matériau est du type thermoplastique, un tel matériau étant isolant, bon marché, et léger.

Dans des modes de réalisation non représentés, le matériau utilisé pour le moyen intermédiaire 11 est un matériau métallique, qui peut être le même que celui utilisé pour la paroi arrière, évitant l'usage d'une autre filière pour la fabrication dudit moyen intermédiaire

Dans le mode de réalisation illustré, le chemin électrique dans le moyen intermédiaire 11 prend la forme d'au moins un conducteur intégré dans le matériau formant le moyen intermédiaire 11.

Dans d'autres modes de réalisation non représentés, le chemin électrique au sein du moyen intermédiaire 11 prend la forme d'au moins un câble ou d'un faisceau de câbles s'étendant au sein du moyen intermédiaire 11.

Tel qu'il peut être observé sur les figure 2, la paroi avant 4 comprend avantageusement un bord avant 13 et la paroi arrière 6 intègre un bord arrière 14, présentant respectivement un pli avant 15 et un pli arrière 16. De tels plis 15, 16 permettent de rigidifier la paroi avant 4 et la paroi arrière 6, toutes deux réalisées à partir de tôles. En outre, de tels plis permettent d'éviter que les bords 13, 14 soient coupants, limitant le risque de blessure lors de la fabrication et de la manipulation du caisson 2, ainsi que lors du montage du dispositif occultant 1 sur un support.

Avantageusement, le bord avant 13 et le bord arrière 14 sont espacés l'un de l'autre, permettant de former une fente 17 destinée à laisser passer l'élément occultant. On décrit plus spécifiquement le module électrique 12 et sa solidarisation au caisson 2 en se référant aux figures 2 à 8.

Comme il peut être observé sur les figures 2 et 3, le module électrique 12 est solidarisé au contact de la paroi arrière 6 grâce au moyen intermédiaire 11. Pour ce faire, le moyen intermédiaire 11 comprend une surface de contact 18, avantageusement sensiblement plane.

La paroi arrière 6 intègre une première surface d'appui 19 prévue à l'extérieur du caisson 2, autrement dit, en dehors du volume interne V. À l'intérieur du caisson 2, la paroi arrière 6 comprend une deuxième surface d'appui 20. La première surface d'appui 19 et la deuxième surface d'appui 20 sont avantageusement planes et opposées l'une par rapport à l'autre.

Comme il peut être observé sur les figures 5 et 8, le premier connecteur 9 comprend une première surface d'arrêt 21, s'étendant parallèlement à la surface de contact 18. La première surface d'arrêt 21 et la surface de contact 18 étant décalées l'une par rapport à l'autre, de manière à pouvoir recevoir un solide présentant des plans.

Lorsque le module électrique 12 est solidarisé à la paroi arrière 6, la surface de contact 18 et la première surface d'arrêt 21 sont positionnées de part et d'autre de la paroi arrière 6. En d'autres termes, la paroi arrière 6 est prise en sandwich entre la surface de contact 18 et la première surface d'arrêt 21.

Dans une telle configuration, le premier connecteur 9 s'étend au moins au sein d'une première encoche 22 prévue sur la paroi arrière 6, le premier connecteur 9 étant partiellement dans l'espace interne V, comme il peut être constaté sur la figure 4.

De cette façon, il est possible de limiter l'encombrement du module électrique 12 à son strict minimum. Ainsi, comme il peut être constaté sur la figure 3, le module électrique 12 ne s'étend pas transversalement au-delà du repli arrière 16 sur le côté arrière 14. Une telle disposition présente l'avantage de ne pas créer de saillie gênante pour l'installation du caisson 2 sur un support.

Comme observé sur les figures, la première encoche 22, visible sur la figure 9, est aménagée sur le bord arrière 14 de la paroi arrière. Un tel bord arrière 14 étant libre, le premier connecteur 9 est accessible pour l'utilisateur, à proximité de la fente 17.

Avantageusement, et tel que représenté sur la figure 6, le deuxième connecteur 10 intègre une deuxième surface d'arrêt 23, s'étendant parallèlement à la surface de contact 18. La deuxième surface d'arrêt 23 et la surface de contact 18 sont décalées l'une par rapport à l'autre. Ainsi, lorsque le module électrique 12 est fixé à la paroi arrière 6, la surface de contact 18 et la deuxième surface d'arrêt 23 se trouvent de part et d'autre de la paroi arrière 6.

Dans une telle configuration, le deuxième connecteur 10 s'étend au sein d'une deuxième encoche 24 (visible sur la figure 9) prévue sur la paroi arrière 6, le deuxième connecteur 10 s'étendant selon une direction générale transversale dans l'espace interne V.

De cette façon, il est possible de limiter l'encombrement du module électrique 12 à son strict minimum puisque le deuxième connecteur 10 est dans l'espace interne V. Comme constaté sur la figure 3, le module électrique 12 est peu encombrant, en ne dépassant pas transversalement le pli arrière 6 sur le côté arrière 14. Une telle disposition présente l'avantage de ne pas créer de saillie gênante pour l'installation du caisson 2 sur un support.

Comme visible notamment sur la figure 9, la deuxième encoche 24 est aménagée sur un bord latéral 25 de la paroi arrière 6. Une telle localisation permet de positionner le deuxième connecteur 10 et l'ensemble rallonge 41 au sein d'un espace préexistant pour loger des câbles du motoréducteur M.

L'on décrit à présent plus en détail le premier connecteur 9 en se référant notamment aux figures 4, 7 et 8.

Dans le mode de réalisation représenté, le premier connecteur 9 est localisé à l'extrémité d'une première terminaison 26 du moyen intermédiaire 11.

Le premier connecteur 9 comprend avantageusement un corps 27 destiné à accueillir des moyens de connexion électriques mâles ou femelles (non visibles sur les figures).

Dans le mode de réalisation représenté, les moyens de connexion sont femelles, en raison de la présence d'un évidement (non visible) apte à s'enficher sur une portion enfichable mâle 48.

Dans d'autres modes de réalisation non représentés, les moyens de connexion sont mâles, le premier connecteur 9 comprenant une partie saillante apte à s'enficher sur un évidement prévu dans le pont 40.

Avantageusement, le corps 27 présente une dimension longitudinale supérieure à la dimension longitudinale du moyen intermédiaire 11, permettant au premier connecteur 9 d'intégrer un épaulement 28.

Comme il peut être observé sur la figure 8, l'épaulement 28 comprend un plan d'arrêt 29 horizontal. L'épaulement 28 entre en contact avec un contour 61 (visible sur la figure 9) de la première encoche 22. Ainsi, le plan d'arrêt 29 sert de butée contre la première encoche 22, empêchant une translation verticale du module électrique 12 en direction de la paroi supérieure 5 du caisson 2.

Une telle disposition facilite le montage du module électrique 12 sur la paroi arrière 6 et limite le volume du premier connecteur 9. Le premier connecteur s'étend au sein de la première encoche, et est partiellement inséré au sein du volume interne V du caisson 2.

Avantageusement, le premier connecteur 9 intègre au moins une languette 59 en saillie du corps 27, et plus particulièrement du plan d'arrêt 29, formant un onglet. Une telle languette 59 contient la première surface d'arrêt 21, qui contribue à maintenir la paroi arrière 6 entre la surface de contact 18 et elle-même, c'est-à-dire « prendre en sandwich » la paroi arrière entre la surface de contact 18.

Dans le mode de réalisation représenté, le premier connecteur 9 comprend deux épaulements 28 et deux languettes 59 disposées symétriquement de part et d'autre de la première terminaison 26, permettant ainsi une répartition équilibrée des efforts.

Avantageusement, le deuxième connecteur 10 est situé à l'extrémité d'une deuxième terminaison 30 du moyen intermédiaire 11.

Dans le mode de réalisation représenté, le deuxième connecteur 10 comprend une base 31, avantageusement de section transversale de dimension supérieure à la dimension du moyen intermédiaire 11. Une telle base est destinée à protéger des moyens de connexion électriques mâles ou femelles.

Dans le mode de réalisation représenté, les moyens de connexion sont mâles, prenant par exemple la forme de cosses 63, observables sur la figure 7.

Avantageusement, la base 31 intègre au moins un rebord 32 comprenant la deuxième surface d'arrêt 23, destinée à entrer en contact avec la paroi 9. Une telle deuxième surface d'arrêt 23 sert de butée contre la deuxième encoche 24, empêchant tout déplacement du module électrique 12 en direction de la paroi supérieure 5 du caisson 2.

De manière à faciliter la mise en place du module électrique 12, la dimension de la deuxième encoche 24 selon la direction longitudinale est légèrement plus importante que la dimension longitudinale du deuxième connecteur 10. Autrement dit, il est défini un jeu J longitudinal entre la deuxième encoche 24 et le deuxième connecteur 10, de manière à faciliter le montage du module électrique 12 sur la paroi arrière 6. Le jeu J est apparent sur la figure 6.

Dans le mode de réalisation représenté, le deuxième connecteur 10 comprend deux rebords 32, chacun comprenant une deuxième surface d'arrêt 23. Les rebords 32 sont disposés symétriquement de part et d'autre de la deuxième terminaison 30, garantissant une répartition équilibrée des efforts.

L'on décrit à présent le moyen intermédiaire 11 en se référant notamment aux figures 7 et 8.

Comme il peut être observé sur les figures, le moyen intermédiaire 11 intègre avantageusement une première partie 34 et une deuxième partie 35 reliées entre elles.

Dans le mode de réalisation représenté, la première partie 34 et la deuxième partie 35 sont toutes les deux selon une direction rectiligne.

Dans d'autres modes de réalisation non représentés, la première partie 34 et/ou la deuxième partie 35 définissent une courbe.

Avantageusement, la première partie 34 et la deuxième partie 35 sont reliées entre par l'intermédiaire d'un premier coude 36, la première partie 34 et la deuxième partie 35 définissant un angle entre elles.

Dans le mode de réalisation représenté, la première partie 34 et la deuxième partie 35 ont un angle de 90° entre elles, conférant au moyen intermédiaire 11 une forme de L, qui s'étend dans un plan longitudinal lorsque le module électrique 8 est solidarisé à la paroi arrière 6.

Dans des modes de réalisation non représentés, le moyen intermédiaire 11 est rectiligne, la première partie 34 et la deuxième partie 35 sont alignées.

Une telle disposition permet de placer les terminaisons 26, 30 à proximité des bords 13, 25 de la paroi arrière 6, rendant ainsi les connecteurs 9, 10 facilement accessibles. En outre, l'encombrement du module électrique 12 est limité et ne s'étend pas transversalement au-delà du pli arrière 16.

Avantageusement, le moyen intermédiaire 11 comprend un deuxième coude 37 reliant le deuxième connecteur 10 à la deuxième partie 35. Le deuxième connecteur s'étend principalement dans un plan différent de celui dans lequel s'étendent principalement les parties 34, 35 et le premier coude 36.

Dans le mode de réalisation représenté, lorsque le module électrique 8 est solidarisé à la paroi arrière 6, le premier connecteur 9, les parties 34, 35 et le premier coude 36 s'étendent principalement dans un plan longitudinal, tandis que la deuxième partie s'étend principalement dans un plan transversal. En d'autres termes, dans une telle configuration, le deuxième coude 37 permet de rediriger le chemin électrique, qui s'étend à l'intérieur du premier connecteur 9 et du moyen intermédiaire 11 dans un plan longitudinal, vers un plan transversal pour le deuxième connecteur 10.

L'on décrit plus spécifiquement un exemple de paroi arrière 6, en se référant à la figure 9. Comme décrit ci-dessus, une telle paroi arrière 6 intègre avantageusement la première encoche 22 et la deuxième encoche 24.

Dans des modes de réalisation non dessinés, il est prévu une unique encoche pour le premier connecteur 9, le deuxième connecteur 10 passant à travers la paroi arrière 6 grâce à une simple lucarne rectangulaire, sans moyen précis d'accrochage.

Dans le mode de réalisation représenté, la première encoche 22 et la deuxième encoche 24 définissent chacune une forme de U, préférentiellement obtenue par découpe partielle dans la tôle constituant la paroi arrière 6. Une telle forme de U est donc facile à obtenir.

Les encoches 22 et 24 permettent l'insertion et la fixation respectives de chacun des connecteurs 9 et 10 à la paroi arrière 6 sans utilisation de composants supplémentaires tels que des vis ou des outils. La solidarisation du module électrique 12 est ainsi facilitée pour le montage du dispositif occultant 1 sur un support.

Avantageusement, le contour 61 comprenant deux sections latérales 42 et une section d'arrêt 43, perpendiculaire aux sections latérales 42. La section d'arrêt 43 relie les sections latérales 42 entre elles.

Dans le mode de réalisation représenté, la première encoche 22 comprend entre la section latérale 42 et la section d'arrêt 43 une fraction transversale 64 et une fraction d'appui 65, par exemple horizontale. La fraction transversale 64 et la fraction d'appui 65 s'intersectent en formant avantageusement un angle droit, définissant une zone intermédiaire 44 « en marche d'escalier ».

De préférence, une zone intermédiaire 44 comprend une zone d'appui 45, permettant l'appui d'une languette 59, et plus particulièrement de la première surface d'arrêt 21 lorsque le module 12 est solidarisé à la paroi arrière 6, autrement dit quand le premier connecteur 9 est introduit au sein de la première encoche 22.

Avantageusement, la deuxième encoche 24 définit un pourtour 60 comprenant deux portions latérales 46 et une portion d'arrêt 47, la portion d'arrêt 47 étant perpendiculaire aux sections latérales 46.

Avantageusement, le pourtour 60 définit sensiblement une forme de U. Dans le mode de réalisation représenté, la portion d'arrêt 47 relie les portions latérales 46 entre elles à des angles avantageusement rectangles, autrement dit. Dans des modes de réalisation non représentés, les angles entre la portion d'arrêt sont quelconques.

Pour permettre la solidarisation du moyen intermédiaire 11 sur la paroi arrière 6, il est avantageusement prévu un doigt 58 faisant saillie de la surface de contact 18. Le doigt 58 est complémentaire à une ouverture 62 ménagée dans la paroi arrière 6.

De manière avantageuse, le doigt 58 comprend un moyen de maintien (non visible sur les figures). Plus précisément, lorsqu'inséré au sein de l'ouverture 62, le doigt 58 subit une légère déformation élastique provoquant une compression lui permettant d'entrer dans l'ouverture 62 puis reprend sa forme initiale. Ainsi, lorsque le module électrique 12 est solidarisé à la paroi arrière 6, le doigt 58 est inséré dans l'ouverture 62, empêchant l'arrachement du module électrique 12 du caisson 2.

L'on décrit à présent le pont 40 en se référant en particulier aux figures 2 et 7.

Avantageusement, le pont 40 est muni de pistes électriques, et comme représenté figure 10, son introduction ou son retrait du premier connecteur 9 permet de former ou respectivement sectionner le chemin électrique C. En d'autres termes, le pont 40 agit comme un interrupteur.

Avantageusement, le pont 40 présente une première portion enfichable 48 complémentaire à une deuxième portion enfichable (non visible sur les figures) permettant l'insertion et la solidarisation du pont 40 sur le premier moyen de connexion 9. Une telle disposition facilite le montage du module électrique 12 comme explicité plus loin dans la présente description.

Dans le mode de réalisation représenté, la première portion enfichable 48 est de type mâle et la deuxième portion enfichable est de type femelle, mais dans des modes de réalisation non représentés, la première portion enfichable 48 peut être de type femelle et la deuxième portion enfichable de type mâle.

Avantageusement, lorsque le premier connecteur 9 est connecté au pont 40, la première portion enfichable 48 est insérée dans la deuxième portion enfichable selon un ajustement serré, c'est-à-dire pouvant résister à une force supérieure à un arrachement non volontaire, tel que la force de gravitation d'un câble reliant une batterie auxiliaire au premier connecteur 9.

Dans des modes de réalisation non représentés, le premier connecteur 9 est maintenu connecté au pont 40 par le biais d'un système à encliquetage.

Avantageusement, la première portion enfichable 48 et la deuxième portion enfichable intègrent chacune des moyens de détrompage complémentaires l'un de l'autre permettant l'insertion de la première portion enfichable (48) dans la deuxième portion enfichable dans une unique position. Une telle disposition a pour objectif de faciliter le montage du dispositif occultant 1 et respecter les polarités des connecteurs durant le branchement du pont 40 sur le premier connecteur 9.

Comme visible sur les figures 2, 3 et 5, il est prévu que le pont 40 soit muni de moyens d'agrippage permettant à l'utilisateur d'aggriper avec ses doigts le pont 40. Dans le mode de réalisation, le moyen d'aggripage est une surépaisseur 38, mais dans d'autres modes de réalisation, le moyen d'aggripage est un évidement.

L'on décrit à présent l'ensemble rallonge 41 en se référant en particulier aux figures 2 et 7.

Dans le mode de réalisation représenté, l'ensemble rallonge 41 comprend un adaptateur 49, une rallonge 50 et un ensemble fiche 51.

Comme il peut être observé sur les figures, l'adaptateur 49 intègre une base 52 à partir de laquelle s'étend une première section enfichable 53 destinée à être insérée dans une deuxième section enfichable 54 ménagée sur le deuxième connecteur 10.

Dans le mode de réalisation représenté, la première section enfichable 53 est de type mâle et la deuxième section enfichable 54 est de type femelle, mais dans des modes de réalisation non représentés, la première section enfichable 53 peut être de type femelle et la deuxième section enfichable 54 de type mâle.

Avantageusement, les sections enfichables 53, 54 intègrent chacune des moyens de détrompage complémentaires pour faciliter le montage du dispositif occultant 1 et respecter les polarités des connecteurs durant le branchement de l'adaptateur 49 avec le deuxième connecteur 10.

Pour permettre le maintien en position des sections enfichables 53, 54 l'une dans l'autre, le deuxième connecteur 10 intègre un premier moyen d'encliquetage 56 et l'adaptateur comprend un deuxième moyen d'encliquetage 57. Les moyens d'encliquetage sont aptes à coopérer ensemble, permettant de relier le deuxième connecteur 10, par le biais de l'adaptateur 49 à l'ensemble rallonge 41. Un tel maintien en position s'effectue facilement et sans outil.

L'on décrit à présent un exemple de procédé de montage du module électrique 12 sur la paroi arrière 6.

L'utilisateur saisit le moyen intermédiaire 11 et rapproche la surface de contact 18 de la paroi arrière 6, avec pour but de positionner le moyen intermédiaire dans une configuration telle que le premier connecteur se trouve au sein de la première encoche 22 entre les portions latérales 46 du caisson 2. Simultanément, le deuxième connecteur 10 se trouve à proximité de la deuxième encoche 24.

Le premier connecteur 9 est décalé verticalement de manière à ce que chacune des languettes 59 s'insèrent dans le volume V, chacune entrant en contact avec les zones intermédiaires 44.

La poussée verticale est exercée jusqu'à ce que les épaulements 28 viennent en butée contre les fractions d'appui 65. À ce moment, le doigt 58 se trouve en regard de l'ouverture 62. Une pression sur le moyen intermédiaire 11 permet l'introduction du doigt 58 dans l'ouverture 62.

Le deuxième connecteur 10 se trouvant en regard de la deuxième encoche 24, le rebord 32 peut être positionné contre le pourtour 60, de manière à ce que la deuxième surface d'arrêt 23 soit en appui contre la surface de contact 18. L'insertion du deuxième conducteur 10 au sein de la deuxième encoche 24 est facilité en raison du jeu J.

Une fois le module électrique 12 solidarisé à la paroi arrière 6, l'ensemble fiche 51 est raccordé à la batterie et au motoréducteur M, puis l'adaptateur 49 est connecté au deuxième connecteur 10 par encliquetage.

La paroi arrière 6, munie du module électrique 12, est ensuite solidarisée au reste du caisson 2, lequel intègre les composants internes, en particulier le motoréducteur, la batterie B et l'élément occultant.

Avantageusement, le pont 40 est inséré dans le premier connecteur 9, à moins que la batterie B ne soit déchargée et nécessite l'adjonction d'une source d'énergie externe, auquel cas le premier connecteur 9 ne reçoit pas le pont 40.

L'ensemble d'alimentation 7, et le dispositif occultant 1 tels que décrits ci-dessus présentent plusieurs avantages notamment :
- un montage simple et rapide, ne nécessitant pas d'outil spécifique, et avec un apprentissage limité ;
- un encombrement réduit, n'excédant pas transversalement celui prévu par la géométrie de la paroi arrière 6, et n'entravant pas le bon montage du caisson 2 sur un support ;
- l'utilisation de pièces en nombre réduit, avec des formes simples, fabricables en série avec des procédés bien connus et économiques.

## Revendications

1. Ensemble d'alimentation d'un dispositif occultant à enroulement motorisé pour baie, l'ensemble d'alimentation comprenant
- une batterie destinée à être connectée à un panneau photovoltaïque (P),
- un caisson (2) définissant un volume interne (V) et comprenant une paroi arrière (6) munie d'une première encoche (22),
- un module électrique (12) comprenant un premier connecteur (9), un deuxième connecteur (10) destiné à être connecté à la batterie, et un moyen intermédiaire (11) permettant de relier électriquement les connecteurs (9, 10) entre eux, les connecteurs (9, 10) et le moyen intermédiaire (11) étant destinés à être solidaires entre eux et à la paroi arrière (6),
- le moyen intermédiaire (11) comprenant une surface de contact (18), le premier connecteur (9) comprenant une première surface d'arrêt (21), la surface de contact (18) et la première surface d'arrêt (21) étant parallèles l'une de l'autre, et positionnées de part et d'autre de la paroi arrière (6), lorsque le module électrique (8) est solidarisé à la paroi arrière (6), le premier connecteur (9) s'étendant au sein de la première encoche (22).

2. Ensemble d'alimentation (7) selon la revendication 1, **caractérisé en ce que** la première encoche (22) comprend une zone d'appui (45), le connecteur (9) comprenant un corps (27) intégrant une première languette (59), une première surface d'arrêt (21) étant ménagée sur la première languette (59), la languette (59) s'appuyant sur une zone d'appui (45) lorsque le module (12) est solidarisé à la paroi arrière (6).

3. Ensemble d'alimentation selon l'une quelconque des revendications précédentes, **caractérisé en ce que** la paroi arrière (6) comprend un bord latéral (25) comprenant une deuxième encoche (24), une deuxième surface d'arrêt (23), s'étendant parallèlement à la surface de contact (18), la deuxième surface d'arrêt (23) et la surface de contact (18) sont parallèles l'une par rapport à l'autre, lorsque le module électrique (12) est fixé à la paroi arrière (6), la surface de contact (18) et la deuxième surface d'arrêt (23) se trouvent de part et d'autre de la paroi arrière (6).

4. Ensemble d'alimentation selon la revendication précédente, **caractérisé en ce que** la deuxième encoche (24) définit un pourtour (60) formant un U.

5. Ensemble d'alimentation (7) selon l'une quelconque des revendications précédentes, **caractérisé en ce que** lorsque le module électrique (12) est solidarisé à la paroi arrière (6), le moyen intermédiaire (11) définit une première partie (34), et une deuxième partie (35), la première partie (34) et la deuxième partie (35) étant reliées par un premier coude (36) de sorte à former dans un plan longitudinal une forme de L.

6. Ensemble d'alimentation (7) selon la revendication précédente, **caractérisé en ce que** le moyen intermédiaire (11) intègre un deuxième coude (37) reliant le deuxième connecteur (10) à la deuxième partie (35), le deuxième connecteur (10) s'étendant principalement dans un plan différent du plan principal d'extension des parties (34, 35).

7. Ensemble d'alimentation (7) selon l'une quelconque des revendications précédentes, **caractérisé en ce que** la paroi arrière (6) comprend une ouverture (62), le moyen intermédiaire (11) intégrant un doigt (58), lorsque le module électrique (12) est solidaire de la paroi arrière (6), le doigt (58) est en insertion dans l'ouverture (62).

8. Ensemble d'alimentation (7) selon l'une quelconque des revendications précédentes, **caractérisé en ce que** le moyen intermédiaire (11) comprend des pistes intégrées (40) au sein du matériau formant le moyen intermédiaire (11).

9. Ensemble d'alimentation (7) selon l'une quelconque des revendications précédentes, **caractérisé en ce que** le moyen intermédiaire (11) définit un conduit comprenant des câbles électriques.

10. Ensemble d'alimentation (7) selon l'une quelconque des revendications précédentes, **caractérisé en ce qu'**il comprend un ensemble rallonge (41) destinée être relié au deuxième connecteur (10) par le biais d'un adaptateur (49), le deuxième connecteur (10) comprenant un premier moyen d'encliquetage (56), l'adaptateur (49) intégrant un deuxième moyen d'encliquetage (57) apte à coopérer avec le premier moyen d'encliquetage (56).

11. Ensemble d'alimentation (7) selon l'une quelconque des revendications précédentes, **caractérisé en ce qu'**il comprend un pont (40) destiné à se connecter sur le premier connecteur (9), le pont (40) présentant une première portion enfichable (48) mâle, le premier connecteur (9) intégrant une portion enfichable femelle complémentaire à la première portion enfichable (48), lorsque le premier connecteur (9) est connecté au pont (40), la portion première enfichable (48) étant en insertion dans la deuxième portion enfichable selon un ajustement serré de manière à rester solidaires l'une par rapport à l'autre.

12. Ensemble d'alimentation (7) selon la revendication précédente, la première portion enfichable (48) et la deuxième portion enfichable (49) intègrent des moyens de détrompage complémentaires l'un de l'autre permettant l'insertion de la première portion enfichable (48) dans la deuxième portion enfichable dans une unique position.

13. Dispositif occultant (1) intégrant un ensemble d'alimentation (7) selon l'une quelconque des revendications précédentes.
